# EUROPÄISCHE PATENTSCHRIFT

(11) **EP 3 744 652 B1**
(45) Veröffentlichungstag und Bekanntmachung des Hinweises auf die Patenterteilung: **20.12.2023**
(21) Anmeldenummer: 19177176.5
(22) Anmeldetag: 29.05.2019
(51) Int. Cl.: B65D 3/06, B65D 3/20, B65D 3/28, B65D 81/38

(54) **ZWEITEILIGES VERPACKUNGSBEHÄLTNIS FÜR SPEISEN**
TWO-PART FOOD PACKAGE CONTAINER
RÉCIPIENT D'EMBALLAGE EN DEUX PIÈCES POUR ALIMENTS

(43) Veröffentlichungstag der Anmeldung: 02.12.2020
(73) Patentinhaber: Ayverdis GmbH, 8046 Zürich (CH)
(72) Erfinder: LEUTHOLD, Pascal, 8152 Glattpark (Opfikon) (CH); AYVERDI, Ali, CH-8046 Zürich (CH)
(74) Vertreter: Fischer, Michael

(56) Entgegenhaltungen:
- WO-A1-2011/063835
- US-A- 3 272 418
- US-A1- 2009 261 153
- US-A1- 2012 205 430
- US-A1- 2014 183 204
- US-B1- 6 382 449

## Beschreibung

Die vorliegende Erfindung bezieht sich auf ein zweiteiliges Verpackungsbehältnis für Speisen.

An einer Vielzahl von Verkaufsstellen werden weltweit für den direkten Verzehr zubereitete Nahrungsmittel häufig auch selbst in Restaurants an sogenannten Take-Away-Theken verkauft. Derartige Nahrungsmittel müssen hierzu in einer zweckmässigen Verpackung für den Verzehr bereitgestellt werden. Diese Verpackungen sollten gerade bei warmen Speisen flüssigkeitsdicht und/oder wärmeisolierend ausgestaltet sein. So kommen beispielsweise bei Speisen, wie Kebab oder ähnlichen Wraps, häufig noch Aluminiumverpackungen oder reine Aluminiumfolie zum Einsatz, die hinsichtlich ihrer Dichtigkeit und ihrer Bediener- und Umweltfreundlichkeit doch gewisse Nachteile aufweisen. Zudem vermitteln derartige Verpackungen in der Regel nicht den Eindruck, dass darin hochwertige Lebensmittel gehalten sind. Zweiteilige Verpackungsbehältnisse für Speisen sind bekannt aus den Dokumenten US 2014/183204 A1 und US 6,382,449 B1.

Der vorliegenden Erfindung liegt daher die Aufgabe zugrunde, eine Verpackungsbehältnis für Speisen anzugeben, das eine gute Dichtigkeit für Flüssigkeiten sowie eine gute Bedienerfreundlichkeit für die Essbarkeit der Speisen aufweist. Weiter sollen auch eine hohe Umweltfreundlichkeit und ein ansprechendes Design und Haptik für den Benutzer erzielt werden.

Diese Aufgabe wird erfindungsgemäss durch ein Verpackungsbehältnis für Speisen gemäß dem Anspruch 1 gelöst.

Auf diese Weise ist ein stabiles Behältnis erzielt, in dem die Speise in dem becherförmigen Aufnahmeteilteil im Wesentlichen komplett gehalten wird, wobei der Aufnahmeteilteil dann in den Hüllteil eingeführt werden kann und dort aufgrund der genannten Durchmesserverhältnisse an einem Durchrutschen gehindert ist. So kann die Speise dann mittels Hüllteil nach oben hin abgeschlossen und durch ein an dem Hüllteil angeformtes Deckelelements für den Transport verschlossen werden. Ein derartiges Behältnis lässt sich aus einer Vielzahl von rezyklier- und/oder biologisch abbaubaren Material in einer stabilen Ausführung herstellen. Zudem kann durch eine ansprechende optische Gestaltung der beiden Teile auch die gewünschte Wertigkeit des Behältnisses erzielt werden.

Die Konizität des Aufnahmeteils ist derart gestaltet, dass er bodenseitig seinen kleinsten Durchmesser aufweist. Somit weitet er sich nach oben hin aus, womit sich zum Beispiel auch eine leichte Einführbarkeit der Speisen in den Aufnahmeteil erzielen lässt. Entsprechend weist der Hüllteil auf seiner unteren Seite seinen kleinsten Durchmesser auf, sodass der Aufnahmeteil auf einem vorbestimmbaren Niveau in dem Hüllteil gehalten wird (stecken bleibt) und nicht nach unten aus diesem herausrutschen kann. Andersherum kann der Aufnahmeteil einfach nach oben wieder aus dem Hüllteil beispielsweise zum Verzehr der Speise herausgeschoben werden.

Der jeweils konische Verlauf von Aufnahmeteil und Hüllteil ist so aufeinander abgestimmt, dass sich bei in den Hüllteil eingestecktem Aufnahmeteil ein weitgehend stetiger Verlauf der Konizität ergibt. Damit ist der Aufnahmeteil sicher in dem Hüllteil lagerbar und zugleich ergibt sich eine optisch ansprechende und gut handhabbare becherartige Gesamtform für das zweiteilige Behältnis.

Für einen platzsparenden Versand und eine platzsparende Lagerung des Behältnisses am Zubereitungsort und/oder Verpackungsort der Speise kann es vorgesehen sein, den Aufnahmeteil und/oder den Hüllteil faltbar zu gestalten. Dabei kann der Boden des Aufnahmeteil durch entsprechend angeformte faltbare Lamellen oder durch beim Aufklappen ineinandergreifende Bodenelemente geformt sein.

An dem Hüllteil ist auf der Seite seines grössten Durchmessers ein Deckelelement angeformt, vorzugsweise sind zwei Deckelfaltelemente angeformt.

Zur sauberen Handhabung des mit der Speise gefüllten Behältnisses kann es vorgesehen sein, dass der Aufnahmeteilteil und/oder der Hüllteil innenseitig mit einer wasser- und/oder fettabweisenden Beschichtung ausgestattet ist.

Bevorzugte Ausführungsbeispiele der vorliegenden Erfindung werden nachfolgend anhand einer Zeichnung näher erläutert. Dabei zeigen:
- Figur 1: in schematischer Ansicht eine Seitenansicht eines becherförmigen Aufnahmeteil eines zweiteiligen Speisenbehältnisses;
- Figur 2: in schematischer Ansicht eine Seitenansicht eines rohrförmigen Hüllteils des zweiteiligen Speisenbehältnisses; und
- Figur 3: in schematischer Ansicht eine Seitenansicht des zweiteiligen Speisenbehältnisses bei in den Hüllteil eingeführtem Aufnahmeteil.

Figur 1 zeigt in schematischer Ansicht eine Seitenansicht eines Aufnahmeteils 2 für ein zweiteiliges Speisenbehältnis 4 (vgl. Figur 3). Das Aufnahmeteil 2 weist einen leicht konischen Verlauf auf, was an der entsprechenden Bemassung ersichtlich ist. Während der obere Durchmesser in diesem Ausführungsbeispiel 122 mm beträgt, beträgt der untere Durchmesser nur 114 mm bei einer Höhe des Aufnahmeteils 2 von rund 130 mm. Am Boden umfasst der Aufnahmeteil 2 Faltelemente 6, die beim Aufklappen des Aufnahmeteils 2 lamellenartig ineinandergreifen und so einen stabilen Boden zum Halten der Speise bieten.

Figur 2 zeigt in schematischer Ansicht eine Seitenansicht eines Hüllteils 8 für das zweiteilige Speisenbehältnis 4 (vgl. Figur 3). Auch das Hüllteil 8 weist einen leicht konischen Verlauf auf, was an der entsprechenden Bemassung ersichtlich ist. Während der obere Durchmesser in diesem Ausführungsbeispiel 134 mm beträgt, beträgt der untere Durchmesser nur 120 mm bei einer Höhe des Aufnahmeteils 2 von 185 mm. In seinem oberen Deckelbereich umfasst der Hüllteil 8 Deckelfaltelemente 10, die nach dem Aufklappen des Hüllteils 8 in die Behältnismitte gefaltet werden können und so einen Deckel zum Schutz und Warmhalten der Speise bieten.

Figur 3 zeigt nun in schematischer Ansicht eine Seitenansicht des zweiteiligen Speisenbehältnisses 4 bei in den Hüllteil 8 eingeführtem Aufnahmeteil 2. Dabei wird der Aufnahmeteil 2 von oben in den Hüllteil 8 eingeführt. Aufgrund des aufeinander abgestimmten konischen Verlaufs von Aufnahmeteil 2 und Hüllteil 8 verhindert die Tatsache, dass der kleinste Durchmesser des Hüllteils 8 auch kleiner ist als der grösste Durchmesser des Aufnahmeteil 8 ein Durchrutschen des Aufnahmeteils 2 beim Ineinanderstecken. Zudem sind der jeweils konische Verlauf von Aufnahmeteil 2 und Hüllteil 8 so aufeinander abgestimmt, dass sich bei in den Hüllteil 8 eingestecktem Aufnahmeteil 2 ein weitgehend stetiger Verlauf der Konizität ergibt.

Wie bereits erwähnt, sind vorliegend sowohl der Aufnahmeteil 2 als auch der Hüllteil 8 faltbar gestaltet. Zudem sind der Aufnahmeteil 2 und der Hüllteil 8 innenseitig mit einer wasser- und/oder fettabweisenden Beschichtung ausgestattet.

## Patentansprüche

1. Verpackungsbehältnis (4) für Speisen, umfassend:
a) einen becherförmig gestalteten Aufnahmeteil (2);
b) einen rohrförmig gestalteten Hüllteil (8); wobei
c) der Aufnahmeteil (2) und der Hüllteil (8) je einen konischen Verlauf aufweisen; und
d) der grösste Durchmesser des Aufnahmeteils (2) grösser als der kleinste Durchmesser des Hüllteils (8) ist,
wobei
d1) der Aufnahmeteil (2) bodenseitig seinen kleinsten Durchmesser aufweist;
d2) der Hüllteil (8) auf seiner unteren Seite seinen kleinsten Durchmesser aufweist; und
d3) der jeweils konische Verlauf von Aufnahmeteil (2) und Hüllteil (8) und deren Durchmesser so aufeinander abgestimmt sind, dass sich bei in den Hüllteil (8) eingestecktem Aufnahmeteil (2) ein weitgehend stetiger Verlauf der Konizität ergibt und dass das Aufnahmeteil (2) im Hüllteil (8) aufgrund der gewählten Durchmesser stecken bleibt und mit seiner Bodenseite aus dem Hüllteil (8) herausragt, sodass die Gesamthöhe des Verpackungsbehältnisses (4) grösser ist als die der Einzelteile, hier Aufnahmeteil (2) und Hüllteil (8),
**dadurch gekennzeichnet, dass**
e) an dem Hüllteil (8) auf der Seite seines grössten Durchmessers ein Deckelelement (10) angeformt ist, vorzugsweise zwei Deckelfaltelemente angeformt sind.

2. Verpackungsbehältnis (4) nach Anspruch 1,
**dadurch gekennzeichnet, dass**
der Aufnahmeteil (2) und/oder der Hüllteil (8) faltbar gestaltet sind.

3. Verpackungsbehältnis (4) nach einem der vorangehenden Ansprüche, **dadurch gekennzeichnet, dass**
der Aufnahmeteil (2) und/oder der Hüllteil (8) innenseitig zumindest teilweise mit einer wasser- und/oder fettabweisenden Beschichtung ausgestattet ist.

## Claims

1. Packaging container (4) for food, comprising:
a) a receiving part (2) designed in a beaker-shaped manner;
b) a sleeve part (8) designed in a tube-shaped manner; wherein
c) the receiving part (2) and the sleeve part (8) each have a conical progression; and
d) the largest diameter of the receiving part (2) is larger than the smallest diameter of the sleeve part (8), wherein
d1) the receiving part (2) has its smallest diameter on the bottom side;
d2) the sleeve part (8) has its smallest diameter on its lower side; and
d3) each conical progression of the receiving part (2) and sleeve part (8) and the diameters thereof are coordinated with one another in such a manner that, when the receiving part (2) is inserted into the sleeve part (8), a largely steady progression of the conicity is produced and the receiving part (2) remains stuck in the sleeve part (8) due to the chosen diameters and protrudes from the sleeve part (8) with its bottom side, so that the overall height of the packaging container (4) is larger than that of the individual parts, here the receiving part (2) and sleeve part (8), **characterised in that**
e) a lid element (10), preferably two lid folding elements, is/are shaped on the sleeve part (8) on the side of its largest diameter.

2. Packaging container (4) according to claim 1,
**characterised in that**
the receiving part (2) and/or the sleeve part (8) are designed in a foldable manner.

3. Packaging container (4) according to one of the preceding claims,
**characterised in that**
the receiving part (2) and/or the sleeve part (8) is equipped, at least partially, with a water-repellent and/or fatrepellent coating on the inside.

## Revendications

1. Récipient (4) d'emballage pour des aliments, comprenant :
a) une partie (2) de réception conformée en forme de godet ;
b) une partie (8) d'enveloppe conformée en forme de tube ; dans lequel
c) la partie (2) de réception et la partie (8) d'enveloppe ont chacune un tracé conique ; et
d) le diamètre le plus grand de la partie (2) de réception est plus grand que le diamètre le plus petit de la partie (8) d'enveloppe,
dans lequel
d1) la partie (2) de réception a son diamètre le plus petit du côté du fond,
d2) la partie (8) d'enveloppe a son diamètre le plus petit sur son côté inférieur ; et
d3) le tracé respectivement conique de la partie (2) de réception et de la partie (8) d'enveloppe et leurs diamètres sont adaptés l'un à l'autre de manière à ce que, lorsque la partie (2) de réception est enfichée dans la partie (8) d'enveloppe, un tracé dans une grande mesure constant de la conicité est obtenu, et en ce que la partie (2) de réception reste enfichée dans la partie (8) d'enveloppe en raison des diamètres choisis et fait saillie, par sa partie de fond, de la partie (8) d'enveloppe, de sorte que la hauteur totale du récipient (4) d'emballage est plus grande que celle des parties individuelles, ici la partie (2) de réception et la partie (8) d'enveloppe,
**caractérisé en ce que**
e) sur la partie (8) d'enveloppe est formée, du côté de son diamètre le plus grand, un élément (10) de couvercle, de préférence deux éléments en pli de couvercle étant formés.

2. Récipient (4) d'emballage suivant la revendication 1,
**caractérisé en ce que**
la partie (2) de réception et/ou la partie (8) d'enveloppe sont conformées de manière pliable.

3. Récipient (4) d'emballage suivant l'une des revendications précédentes,
**caractérisé en ce que**
la partie (2) de réception et/ou la partie (8) d'enveloppe sont équipées du côté intérieur au moins en partie d'un revêtement repoussant l'eau et/ou la graisse.
